# EUROPÄISCHE PATENTSCHRIFT

(11) **EP 0 577 927 B1**
(45) Veröffentlichungstag und Bekanntmachung des Hinweises auf die Patenterteilung: **12.06.1996**
(21) Anmeldenummer: 93105104.9
(22) Anmeldetag: 27.03.1993
(51) Int. Cl.: H01R 13/15, H01R 13/18

(54) **Elektrisches Kontaktelement**
Electrical contact element
Elément de contact électrique

(30) Priorität: 07.07.1992 DE 9209097 U; 02.09.1992 DE 9211819 U
(43) Veröffentlichungstag der Anmeldung: 12.01.1994
(73) Patentinhaber: Grote & Hartmann GmbH & Co. KG, D-42369 Wuppertal (DE)
(72) Erfinder: Zinn, Bernd, W-5828 Ennepetal (DE); Lolic, Sbroslav, W-5600 Wuppertal 21 (DE)
(74) Vertreter: Patentanwälte Dr. Solf & Zapf

(56) Entgegenhaltungen:
- EP-A- 0 352 871
- EP-A- 0 433 610
- WO-A-89/03129
- DE-A- 1 465 461
- DE-A- 3 826 670
- DE-A- 3 941 773
- DE-C- 3 730 676
- DE-C- 4 006 632
- FR-A- 2 627 020
- US-A- 4 416 504
- US-A- 4 820 207

## Beschreibung

Die Erfindung betrifft ein elektrisches Kontaktelement aus einem Blechstanzteil.

Derartige Kontaktelemente sitzen in Kammern von vielpoligen elektrischen Steckverbindergehäusen, wobei in der Regel das eine Steckverbindergehäuse mit Kontaktelementsteckstiften und das andere Steckverbindergehäuse mit Kontaktelementsteckhülsen bestückt ist. Die Steckverbinder sind z. B. Bestandteil von elektrischen Anlagen in Kraftfahrzeugen, Waschmaschinen oder dergleichen Einrichtungen, in denen Schwingungen mit hohen Beschleunigungen auftreten, die bei hoher Strombelastung auf die Steckverbinder und damit auch auf die Kontaktelemente übertragen werden. Schwingungen können die Kontaktierung zwischen den Steckstiften und den Steckhülsen derart beeinträchtigen, daß Störungen der elektrischen Anlage auftreten.

Bekannt ist, daß Rundsteckhülsen mit Rundsteckstiften Schwingungen vertragen, weil die Steckstifte eingefangen sind und seitlich nicht verrutschen können. Es hat sich jedoch gezeigt, daß die Kontaktqualität selbst bei Rundsteckhülsen mit Überfedern infolge ihrer hohen Steifigkeit bei Einwirkung von Schwingungen nachläßt, und daß die Kontaktqualität insbesondere bei hohen Strombelastungen mangelhaft wird.

Aus der DE-PS 14 90 493 ist bekannt, bei einem Flachfederarme aufweisenden Einzelsteckelement mit Außenüberfeder dafür zu sorgen, daß bei Rüttel- bzw. Stoßbeanspruchungen der dazugehörige Kontaktstift nicht seitlich aus dem Flachfederkontakt herausgleiten kann. Gelöst wird dies dadurch, daß an einem der Federarme zwei senkrecht zu ihm verlaufende, einstückig mit ihm ausgebildete, federnde Lappen vorgesehen sind, die dem anderen Federarm zugewandt sind, so daß sie Führungselemente zur seitlichen Führung für den Kontaktstift bilden. Der Kontaktstift soll beim Stecken zwischen diese Lappen gleiten und von ihnen gegen seitliches Verkanten oder Verschieben gesichert sein. Die Lappen bilden somit lediglich Begrenzungselemente und können die Kontaktqualität nicht verbessern.

Aufgabe der Erfindung ist, ein Kontaktelement mit sehr guter Kontaktqualität insbesondere für vielpolige Steckverbinder zu schaffen, das hohen Beschleunigungen bei Einwirkung von Schwingungen dauerhaft widersteht und dabei insbesondere zur Übertragung relativ hoher Stromstärken geeignet ist.

Diese Aufgabe wird durch die Merkmale des Anspruchs 1 gelöst, insbesondere wird sie dadurch gelöst, daß an jeder dem Anschlußbereich abgewandten Vorderkanten der Wandungen der Federarmbasis wenigstens ein sich frei in Richtung Stechloch erstrechender Federarm angebunden ist . Vorteilhafte Weiterbildungen der Erfindung werden in den Unteransprüchen gekennzeichnet. Anhand der Zeichnung wird die Erfindung im folgenden beispielhaft näher erläutert. Es zeigen:
- Fig. 1: eine Unteransicht der Kontakthülse einer ersten Ausführungsform der Erfindung;
- Fig. 2: eine Seitenansicht der Kontakthülse nach Fig. 1;
- Fig. 3: eine Draufsicht auf die Kontakthülse nach Fig. 1;
- Fig. 4: einen Querschnitt durch die Kontakthülse entlang der Linie D-D in Fig. 3 mit Blickrichtung in Pfeilrichtung;
- Fig. 5: einen Querschnitt entlang der Linie E-E in Fig. 1 mit Blickrichtung in Pfeilrichtung;
- Fig. 6: eine Unteransicht einer Kontakthülse einer weiteren Ausführungsform der Erfindung;
- Fig. 7: eine Seitenansicht der Kontakthülse nach Fig. 6;
- Fig. 8: eine Draufsicht auf die Kontakthülse nach Fig. 6;
- Fig. 9: einen Querschnitt durch die Kontakthülse entlang der Linie E-E in Fig. 6 mit Blickrichtung in Pfeilrichtung;
- Fig. 10: eine Unteransicht eines zu den Kontakthülsen passenden Kontaktsteckstifts;
- Fig. 11: eine Seitenansicht des Kontaktsteckstifts nach Fig. 10;
- Fig. 12: eine Draufsicht auf den Kontaktsteckstift nach Fig. 10;
- Fig. 13: einen Querschnitt durch den Kontaktsteckstift entlang der Linie D-D in Fig. 12;
- Fig. 14: einen Längsschnitt durch eine Steckverbindung, bestehend aus zwei Steckverbindergehäusen, bestückt mit erfindungsgemäßen elektrischen Kontaktelementen;
- Fig. 15: eine Unteransicht einer Kontakthülse nach einer weiteren Ausführungsform der Erfindung;
- Fig. 16: eine Seitenansicht der Kontakthülse nach Fig. 15;
- Fig. 17: eine Draufsicht auf die Kontakthülse von Fig. 15;
- Fig. 18: einen Querschnitt durch die Kontakthülse entlang der Linie A-A in Fig. 15 mit Blickrichtung in Pfeilrichtung;
- Fig. 19: einen Querschnitt durch die Kontakthülse entlang der Linie B-B in Fig. 16 mit Blickrichtung in Pfeilrichtung;
- Fig. 20: eine Draufsicht auf einen zu der Kontakthülse nach Fig. 15 passenden Kontaktsteckstift;
- Fig. 21: einen Querschnitt durch den Kontaktsteckstift entlang der Linie F-F in Fig. 20 mit Blickrichtung in Pfeilrichtung;
- Fig. 22: eine Seitenansicht einer abgewandelten Ausführungsform der Kontakthülse nach Fig. 16;
- Fig. 23: eine Draufsicht auf die Kontakthülse nach Fig. 22;
- Fig. 24: einen Querschnitt durch die Kontakthülse entlang der Linie B-B in Fig. 22 mit Blickrichtung in Pfeilrichtung;
- Fig. 25: eine Draufsicht auf einen zu der Kontakthülse nach Fig. 22 passenden Kontaktsteckstift;
- Fig. 26: eine Seitenansicht des Kontaktsteckstifts nach Fig. 25;
- Fig. 27: eine Seitenansicht einer weiteren Ausführungsform der Erfindung;
- Fig. 28: eine Draufsicht auf die Kontakthülse von Fig. 27;
- Fig. 29: eine Seitenansicht einer weiteren Ausführungsform der Außenüberfeder für die erfindungsgemäße Kontakthülse.

Die erfindungsgemäße Kontakthülse 1 aus einem Blechstanzteil besteht aus einem vorderen Kontaktbereich 2 und einem hinteren Anschlußbereich 3. Der Anschlußbereich 3 weist in an sich bekannter Weise Krallenarme 4,5 für einen Crimp mit einem elektrischen Leiterdraht (nicht dargestellt) auf. Der Anschlußbereich 3 kann für eine andere Verbindungsart, z. B. für eine Lötverbindung, Schneidklemmverbindung oder dergleichen ausgebildet sein. Der Anschlußbereich 3 geht mit einem Übergangsbereich 6 in den Kontaktbereich 2 über.

Der Kontaktbereich 2 weist im Anschluß an den Übergangsbereich 6 eine kastenförmige im Querschnitt rechteckige Federarmbasis 7 auf (siehe Fig. 4) mit einer Bodenwandung 8, zwei Seitenwandungen 9 und einer Deckenwandung 11. Etwa in der Längsmitte der Federarmbasis 7 ist in der Boden- und der Deckenwandung 8,11 im Bereich jeder Längsbiegekante der Federarmbasis 7 ein Arretierloch 12 ausgestanzt. Die Funktion der Löcher 12 wird weiter unten erläutert.

Wesentlich ist, daß an die in der Zeichnung nicht sichtbare, freie Vorderkante jeder Wandung 8,9,9,11 mindestens ein Kontaktfederarm 14, vorzugsweise gleicher Raumform, sich nach vorne erstreckend angebunden ist. Sich gegenüberliegende Federarme 14 laufen konvergierend aufeinander zu, so daß ein etwa rechteckiges Steckloch 15 an der engsten Stelle im vorderen Endbereich gebildet wird. Vom Steckloch 15 ausgehend sind die freien Endbereiche der Federarme 14 bogenförmig nach außen abgebogen, so daß ein Findungstrichter 10 für das Steckloch 15 gebildet wird.

Durch die bogenförmige Abbiegung der Federarme 14 im Bereich des Stecklochs 15 werden Kontaktstellen gebildet, die je nach Querschnittsform der Federarme 14 im Bereich des Stecklochs 15 punkt- oder linienförmig sind. Im wesentlichen punktförmige Kontaktstellen ergeben sich bei im Querschnitt nach innen zur Längsmittenachse des Kontaktbereichs 2 gewölbten Federarmen 14. Linienförmige Kontaktstellen ergeben sich bei eben ausgeführten Federarmen 14. Im dargestellten Ausführungsbeispiel befinden sich in Steckrichtung gesehen sämtliche, das Steckloch 15 festlegende Kontaktstellen auf derselben Höhe bzw. im wesentlichen innerhalb einer Ebene, welche die Längsmittenachse des Kontaktbereichs 2 lotrecht durchsetzt. Das heißt, daß ein in das Steckloch 15 eingeführtes Gegenkontaktelement über vier Kontaktstellen auf derselben Höhe in einer in Steckrichtung liegenden Kontaktstelle kontaktiert wird.

Nach der Erfindung wird somit ein Kontakthülsenkörper mit vier Federarmen 14 geschaffen, in dessen Innenraum ein Kontaktsteckstift aufgenommen werden kann. Je nach Anzahl, Form und Abbiegung der Federarme 14 kann ein mehreckiges, z. B. quadratisches oder rechteckiges Steckloch 15 gebildet werden. Das Steckloch 15 ist auf die Raumform des Kontaktsteckstifts abgestellt, so daß optimale Kontaktierungen gewährleistet werden können, wobei alle Federarme 14 sich an den Steckstift anlegen und jeweils eine Kontaktstelle bilden, so daß ein Kontaktbereich mit einer der Anzahl der Federarme entsprechenden Vielzahl von Kontaktstellen zur Verfügung steht.

Nach einer besonderen Ausführungsform der Erfindung sitzt auf der Federarmbasis 7 der Kontakthülse 1 eine Außenüberfeder 16 z. B. aus Stahlblech. Die Außenüberfeder 16 weist eine formschlüssig auf der Federarmbasis 7 sitzende, kastenförmige Überfederarmbasis 17 auf mit einer Deckenwandung 18, zwei Seitenwandungen 19 und einer Bodenwandung 20. In den beiden Seitenwandungen 19 ist je eine in Richtung Anschlußbereich 3 weisende, nach außen abgebogene Rastfederzunge 21 durch einen U-förmigen Freischnitt freigeschnitten. Die Rastfederzungen 21 dienen in an sich bekannter Weise zur axialen Bewegungsbegrenzung des Kontaktelements in einer Kontaktkammer eines Steckverbindergehäuses.

An die freie Vorderkante 13 jeder Wandung 18,19,19,20 der Überfederarmbasis 17 ist mindestens ein Überfederarm 22 angebunden. Die Überfederarme 22 erstrecken sich mit geringem Abstand über den Federarm 14 und lagern mit ihrer freien Vorderkante 23 kurz vor dem Steckloch 15 auf dem jeweiligen Federarm 14.

Im Bereich der Arretierlöcher 12 ist von der entsprechenden Längsbiegekante der Überfederarmbasis 17 ausgehend je ein U-förmig eingeschnittener, der Breite eines Lochs 12 entsprechend breiter Arretierlappen 24 in der Boden- und Deckenwandung 20,18 eingeschnitten und zum jeweiligen Arretierloch 12 hin abgebogen, so daß die Lappen 24 in den Innenraum der Federarmbasis 7 ragen und in an sich bekannter Weise die Bewegung der Überfeder 16 in Längsrichtung der Kontakthülse 1 auf der Federarmbasis 7 begrenzen sowie ein Auffedern der Federarmbasis 7 verhindern.

Die Deckenwandung 18 der Überfederarmbasis 17 weist die bei jedem aus einem Blechstanzteil bestehenden Kontaktelement vorhandenen, sich parallel zur Längsrichtung der Kontakthülse 1 erstreckenden Stoßkanten 25 auf, die zweckmäßigerweise an der Hinterkante der Überfederarmbasis 17 beginnend in der Quermitte der Wandung 18 verlaufen, nach etwa der halben Länge der Basis 17 ein Stück schräg zur Biegekante der Überfederarmbasis 17 hin gehen und im vorderen Endbereich 26 parallel zur Biegekante in der Vorderkante 13 neben der Anbindung des Überfederarms 22 auslaufen. Im Bereich 26 wird die eine Kante der Stoßkanten 25 von einem Anschlaglappen 27 (Fig. 5) untergriffen, der in diesem Bereich an der anderen Stoßkante 25 angebunden ist. Dieses Untergreifen des Anschlaglappens 27 wirkt insbesondere im Zusammenwirken mit den Arretiermitteln 12,24 ebenfalls einem Auffedern der Überfederarmbasis 17 beim Stecken eines Kontaktsteckstifts entgegen.

Das in den Fig. 6 bis 9 abgebildete Kontaktelement 30 weist ebenfalls die Kontakthülse 1 auf, weshalb insoweit lediglich die Bezugsziffern in diesen Figuren eingetragen sind, die zur Orientierung erforderlich sind. Unterschiedlich zum Aufbau des in den Fig. 1 bis 5 abgebildeten Kontaktelements ist lediglich die Raumform der Außenüberfeder 16a, wobei jedoch die Überfederarmbasis 17 noch baugleich mit der Überfederarmbasis der Außenüberfeder 16 ist. Wesentlich ist, daß die Wandungen 18,19,19,20 sich ein Stück über den Findungstrichter 10 hinausgehend erstrecken, wobei die Überfederarme 22 in den Wandungen durch U-förmige Freischnitte 31 gebildet werden. Die Außenüberfeder 16a endet somit im vorderen Endbereich mit einem Kastensteg 32. Im Kastensteg 32 fluchten die Stoßkanten 25 mit dem hinteren Anfangsbereich der Stoßkanten in der Überfederarmbasis 17 (Fig. 6). Der durchgehende Kasten der Außenüberfeder 16a schützt den Kontaktbereich der Kontakthülse 1 im Umfeld des Stecklochs 15 und sorgt für eine stabile Lagerung des Kontaktelements 30 in einer entsprechend geformten Kontaktkammer eines Steckverbindergehäuses.

Nach einer besonderen Ausführungsform der Erfindung ist für die Kontakthülse 1 ein Kontaktstiftelement 28 mit einem runden Steckstift 29 gemäß den Fig. 10 bis 13 vorgesehen. Der Kontaktsteckstift ist in seinem Anschlußbereich 3, Übergangsbereich 6 und in den Federarmbasisbereichen 7,17 raumformmäßig gleich aufgebaut wie die Kontakthülse 1.

An die Vorderkanten des kastenförmigen Basisteils 7 ist jedoch der im Durchmesser kleinere Rundsteckstift 29 angebunden. An der Stelle der Überfederarme 22 ist jeweils an die Wandungen 18,19,19,20 ein kurzer Abstützlappen 22a angebunden und schräg zum Rundsteckstift 29 hin abgebogen, wobei die freie vordere Endkante der Lappen auf der Oberfläche des Rundsteckstifts 29 aufliegt. Die abgebogenen Lappen 22a bilden Auflaufschrägen, die das Einstecken des Kontaktstiftelements 28 in eine Kontaktkammer eines Steckverbindergehäuses erleichtern, indem die Kanten einer Kammeröffnung beim nicht ganz genau zentralen Stecken des Kontaktstiftelements gegen die Auflaufschrägen stoßen können und das Kontaktstiftelement durch die Schrägen geführt in die Kammer gleiten kann.

Die übereinstimmenden Raumformen des Kontaktstiftelements 28 mit den entsprechenden Raumformen des in den Fig. 1 bis 5 abgebildeten Kontakthülsenelements ermöglicht die Verwendung im Innern gleichgeformter Steckverbindergehäuse für beide Kontaktelemente, weil beide Kontaktelemente in gleichgeformte Kontaktelementkammern der Gehäuse passen.

Fig. 14 zeigt die beiden Kontaktelemente 1 und 28 in jeweils einer gleichgeformten Kontaktelementkammer 32 zweier Steckverbindergehäuse 34,35, die zusammengesteckt sind, so daß der Kontaktsteckstift 29 das Steckloch 15 der Kontaktsteckhülse 1 durchgreift und dort kontaktiert wird.

Die durch die vier Federarme 14 gebildete Kontaktstelle der Kontakthülse 1 bzw. des Kontaktelements 30 kann wegen der günstigen Federkennlinie der Federarme 14, die insbesondere auch durch die Überfeder gewährleistet wird, ohne weiteres Schwingungen hoher Beschleunigung dauerhaft auffangen, ohne daß selbst bei relativ starkem Stromfluß die Kontaktqualität beeinträchtigt wird.

Nach der Erfindung ist es somit möglich, mehreckige Stecklöcher in Kontakthülsen zu schaffen und im Bereich eines Stecklochs in einer Ebene quer zur Steckrichtung des Steckstifts um den Steckstift herum eine Vielzahl von Kontaktstellen einzurichten, wobei jede einzelne Kontaktstelle quer zur Steckrichtung ausfedern kann, so daß Schwingungen hoher Beschleunigungen bei großen Stromstärken abgefangen werden können, ohne daß die Kontaktqualität beeinträchtigt wird.

Das in den Fig. 15 bis 19 abgebildete Kontaktelement 40 stellt eine Abwandlung des in den Fig. 6 bis 9 abgebildeten Kontaktelements 30 dar und umfaßt ebenfalls die Kontakthülse 1, weshalb insoweit lediglich die zur Orientierung erforderlichen Bezugsziffern in diesen Figuren eingetragen sind. Unterschiedlich zum Aufbau des in den Fig. 6 bis 9 abgebildeten Kontaktelements 30 ist beim Kontaktelement 40 die Basisseite 31a der die Überfederarme 22 festlegenden U-förmigen Freischnitte 31 gekrümmt ausgebildet. Ein weiterer Unterschied besteht in Gestalt von Verriegelungsschultern 41, die an den dem Anschlußbereich 3 zugewandten Kanten der Überfederarmbasis 17 einstückig angeformt sind. Die Verriegelungsschultern 41 verlaufen in etwa S-förmig und stehen seitlich von der Basis 17 über. Die freien Kanten der Verriegelungsschultern 41 sind zum Eingriff mit einer Verriegelungseinrichtung bestimmt, die beispielsweise in Gestalt von (in den Fig. 22 und 23 beispielhaft gezeigten) Schiebern den Kontaktkammern eines nicht dargestellten Steckverbindergehäuses zugeordnet sind.

Ein weiterer Unterschied des in den Fig. 15 bis 18 gezeigten Kontaktelements 40 in bezug auf das in den Fig. 6 bis 9 abgebildeten Kontaktelements 30 besteht darin, daß ein Aufweitungs- bzw. Überbiegeschutz für die Federarme 14 und die Überfederarme 22 vorgesehen ist. Dieser Überbiegeschutz sieht es vor, daß die Federarme 14 so lange ausgebildet sind bzw. der Kastensteg 32 der Außenüberfeder so breit ausgebildet ist, daß die Federarme 14 bei einer maximalen Aufweitung in der Richtung quer zur Längsmittenachse des Kontaktelements 30 in Eingriff gelangen mit der Innenfläche des Kastenstegs 32. Außerdem lagern die Überfederarme 22 mit ihren freien Vorderkanten unmittelbar im Bereich der freien Vorderkanten der Federarme 14 auf diesen.

Ein weiterer Unterschied des Kontaktelements 40 gegenüber dem Kontaktelement 30 besteht darin, daß die Federarme 14 zumindest im Bereich ihrer freien Vorderkanten ballig ausgebildet sind, wie dies durch die konkav gekrümmte Kontur 14a in den Fig. 18 und 19 dargestellt ist. Die ballige Ausbildung der Federarme 14 ist deshalb vorgenommen, weil als Kontaktpartner für das Kontaktelement 40 der in den Fig. 20 und 21 ausschnittweise dargestellte Kontaktsteckstift 42 vorgesehen ist. Der Kontaktsteckstift 42 weist einen im Querschnitt rechteckigen, nämlich insbesondere quadratischen Querschnitt auf. Gebildet ist der Kontaktsteckstift 42 als Blechbiegestanzteil mit jeweils zwei einander gegenüberliegenden Seitenflächen und mit in axialer Richtung verlaufenden Stoßkanten 43, 43, die in einen Längskantenbereich des Stifts 42 gelegt sind. An die Vorderkanten des Steckstifts 42 sind jeweils in Verlängerung der Seitenwandungen trapezförmig ausgebildete, nach vorne sich verjüngende Zungen 44 angeformt, die zur Mittenlängsachse des Steckstifts 42 hin abgebogen sind und eine Einführungsspitze zum Einführen in das Kontaktelement 40 bilden. Die ebenen Seitenwände des Stifts 42 kommen in Linienkontakt mit den ballig ausgebildeten Federarmen 14.

Das in den Fig. 22 bis 24 dargestellte Kontaktelement 50 stellt eine Abwandlung des in den Fig. 15 bis 19 gezeigten Kontaktelements 40 dar. Die Abwandlung besteht im wesentlichen darin, daß an den Seitenwandungen der Federarmbasis und an den Seitenwandungen 19 der Überfederarmbasis 17 jeweils ein Paar von Federarmen 14a, 14b bzw. ein Paar von Überfederarmen 22a, 22b angeformt ist, deren jeweiliger Verlauf den Federarmen 14 bzw. den Überfederarmen 22 der vorausgehend beschriebenen Kontaktelemente entspricht. Da diese Federarme und Überfederarme im wesentlichen dieselbe Abmessung wie die vorausgehend beschriebenen Federarme und Überfederarme aufweisen, ist die Breitenabmessung der jeweiligen Basisseitenwandungen größer getroffen als bei der vorausgehend beschriebenen Ausführungsform, so daß die Kontakthülse und die Überfeder einen rechteckigen Querschnitt aufweisen, wie am besten aus Fig. 24 hervorgeht. Auch bei dieser Ausführungsform ist ein Aufweitungs- bzw. Überbiegeschutz für die Federarme bzw. Überfederarme vorgesehen, wie dies anhand des Kontaktelements 40 vorausgehend beschrieben ist. In den Fig. 22 und 23 sind zudem schematisch im Querschnitt die Schieber 41a dargestellt, mit denen die Verriegelungsschultern 41 des Kontaktelements 50 zusammenwirken.

Die Fig. 25 und 26 zeigen (Fig. 26 teilweise im Querschnitt) Ansichten des mit dem Kontaktelement 50 zusammenpassenden Kontaktsteckstifts 52, der grundsätzlich ausgebildet ist wie der Kontaktsteckstift 42 (Fig. 20 und 21), mit dem Unterschied, daß der Kontaktsteckstift 52 einen rechteckigen Querschnitt aufweist, wobei die Stoßkanten 53 in der breiteren Wandung des Stifts ausgebildet sind.

Fig. 27 und 28 zeigen eine weitere Ausführungsform des erfindungsgemäßen Kontaktelements, das weitgehend mit den vorausgehenden Ausführungsformen des erfindungsgemäßen Kontaktelements übereinstimmt. Im Gegensatz zu den vorstehend beschriebenen Ausführungen des erfindungsgemäßen Kontaktelements, bei dem die das Steckloch festlegenden Kontaktstellen auf derselben Höhe in Steckrichtung gesehen liegen, ist die Ausformung der Federarme 14 gemäß den Fig. 27 und 28 so getroffen, daß in Steckrichtung versetzte Kontaktstellen vorliegen. Durch diese in Steckrichtung versetzt angeordneten Kontaktstellen wird erreicht, daß die Steckkräfte für ein Gegenkontaktelement vermindert sind im Vergleich zu den Ausführungsformen, bei denen die Kontaktstellen auf derselben Höhe in Steckrichtung gesehen liegen.

Im einzelnen sind gemäß den Ausführungsformen von Fig. 27 und 28 die Kontaktstellen an den beiden einander gegenüberliegenden Federarmen 14a und 14b, die an die Boden- und Deckenvorderkanten der Federarmbasis 7 angebunden sind, in Steckrichtung vor den Kontaktstellen angeordnet, die an den beiden anderen einander gegenüberliegenden Federarmen 14c und 14d ausgebildet sind, die an die Seitenwandvorderkanten der Federarmbasis 7 angebunden sind. Erreicht wird dies dadurch, daß die Federarme 14a, 14b bzw. 14c, 14d an bezüglich der Längsmittenachse des Kontaktbereichs 2 unterschiedlichen Positionen, den Findungstrichter 10 für das Steckloch 15 bildend, bogenförmig nach außen abgebogen sind. Im einzelnen sind die Federarmpaare 14a, 14b mit größerem Abstand zu ihren Anbindungskanten an die Federarmbasis 7 nach außen abgebogen als die Federarmpaare 14c, 14d, deren sich an die Abbiegung anschließende vorneliegende Bereiche in etwa ab der Höhe geradelinig und parallel zur Längsmittenachse des Kontaktbereichs 2 verlaufen, auf der die Kontaktstellen an dem anderen Federarmpaar 14a, 14b ausgebildet sind.

Fig. 29 zeigt eine abgewandelte Ausführungsform der Außenüberfeder für das erfindungsgemäße Kontaktelement in Seitenansicht. Diese Ausführungsform der Außenüberfeder 16 weist ähnlich wie die in Fig. 16 dargestellte Überfeder Verriegelungsorgane 41 auf, mit denen die Außenüberfeder in der Kontaktkammerwandung eines Steckverbindergehäuses verriegelbar ist. Die Verriegelungsorgane 41 sind an der Hinterkante der Wandungen nach hinten sowie seitlich über die Querschnittskontur der Außenüberfeder 16 vorspringend einstückig angebunden. Die Verriegelungsorgane 49 sind im dargestellten Ausführungsbeispiel als längliche Spreizarme ausgebildet, die mit ihren freien Endkanten unter einem flachen Winkel nach außen von der Querschnittskontur der Außenüberfeder 16 vorstehen. Diese Verriegelungsspreizarme 41 weisen Federeigenschaft auf und gestatten es, Schwingungen aufzufangen, die auf die Außenflurfeder übertragen werden.

## Patentansprüche

1. Elektrisches Kontaktelement aus einem Blechstanzteil, das einendig einen Anschlußbereich (3) für eine elektrische Verbindung und anderendig einen Kontaktbereich (2) mit einer im Querschnitt mehreckigen Federarmbasis (7) mit ebenen Wandungen aufweist, wobei zur Bildung einer Kontakthülse (1) mit einem mehreckigen, Kontaktstellen festlegenden Steckloch (15) an den dem Anschlußbereich (3) abgewandten Vorderkanten der Wandungen der Federarmbasis (7) sich in Richtung zum Steckloch (15) erstreckende Federarme (14) angebunden sind, die bis zum Steckloch (15), letzteres bildend, aufeinander zulaufen und wobei an jeder dem Anschlußbereich (3) abgewandten Vorderkante der Wandungen der Federarmbasis (7) wenigstens ein sich frei in Richtung Steckloch (15) erstreckender Federarm (14) angebunden ist, und die Federarme (14) vom Steckloch (15) zur Bildung eines Findungstrichters (10) für einen Kontaktsteckstift im vorderen freien Endbereich schräg nach außen abgebogen sind.

2. Kontaktelement nach Anspruch 1,
**dadurch gekennzeichnet,**
daß die Kontaktstellen in Steckrichtung auf derselben Höhe liegen bzw. in Gestalt von im wesentlichen punkt- bzw. linienförmigen Kontaktstellen in einer gemeinsamen, lotrecht zur Längsmittenachse der Kontakthülse (1) verlaufenden Ebene liegen.

3. Kontaktelement nach Anspruch 1,
**dadurch gekennzeichnet,**
daß die Kontaktstellen in Steckrichtung zumindest teilweise versetzt zueinander angeordnet sind.

4. Kontaktelement nach Anspruch 3,
**dadurch gekennzeichnet,**
daß wenigstens zwei der Kontaktstellen auf einer gemeinsamen Lotrechten auf die Längsmittenachse der Kontakthülse (1) angeordnet sind.

5. Kontaktelement nach einem oder mehreren der Ansprüche 1 bis 4,
**dadurch gekennzeichnet,**
daß die Federarmbasis (7) kastenförmig und im Querschnitt rechteckig ausgebildet ist und eine Bodenwandung (8), zwei Seitenwandungen (9) und eine Deckenwandung (11) aufweist, wobei die Breite der Wandungen größer ist als die Breite der Federarme (14) und die Federarme (14) jeweils quermittig an die Wandung angebunden sind.

6. Kontaktelement nach einem oder mehreren der Ansprüche 1 bis 5,
**dadurch gekennzeichnet,**
daß auf der Federarmbasis (7) der Kontakthülse (1) eine Außenüberfeder (16) sitzt.

7. Kontaktelement nach Anspruch 6,
**dadurch gekennzeichnet,**
daß die Außenüberfeder (16) eine formschlüssig auf der Federarmbasis (7) sitzende Überfederarmbasis (17) mit ebenen Wandungen aufweist, wobei an die Vorderkante (13) der Wandungen wenigstens je ein Überfederarm (22) angebunden ist, die Überfederarme (22) sich mit geringem Abstand über den Federarmen (14) erstrecken und mit ihrem Vorderkantenbereich (23) kurz vor dem Steckloch (15) auf dem jeweilgen Federarm (14) lagern.

8. Kontaktelement nach Anspruch 6 und/oder 7,
**dadurch gekennzeichnet,**
daß die Überfederarmbasis (17) die Federarmbasis (7) derart umklammert, daß eine Aufweitung der Federarmbasis (7) verhindert wird.

9. Kontaktelement nach einem oder mehreren der Ansprüche 6 bis 8,
**dadurch gekennzeichnet,**
daß die Außenüberfeder (16) in mindestens einer Wandung der Überfederarmbasis (17) eine durch einen U-förmigen Freischnitt gebildete in Richtung Anschlußbereich (3) weisende, nach außen abgebogene Rastfederzuge (21) aufweist.

10. Kontaktelement nach Anspruch 9,
**gekennzeichnet**
durch eine im Querschnitt rechteckige, kastenförmige Überfederarmbasis (17) mit einer Deckenwandung (18), zwei Seitenwandungen (19) und einer Bodenwandung (20), wobei in den beiden Seitenwandungen (19) je eine Rastfederzunge (21) angeordnet ist.

11. Kontaktelement nach einem oder mehreren der Ansprüche 5 bis 10, insbesondere nach Anspruch 8,
**dadurch gekennzeichnet,**
daß in der Längsmitte der Federarmbasis (7) in der Boden- und Deckenwandung (8, 11) im Bereich jeder Längsbiegekante der Federarmbasis (7) ein Arretierloch (12) ausgestanzt ist und daß im Bereich der Arretierlöcher (12) von der entsprechenden Längsbiegekante der Überfederarmbasis (17) ausgehend je ein U-förmig eingeschnittener, der Breite eines Lochs (12) entsprechend breiter Arretierlappen (24) in der Boden- und Deckenwandung (20, 18) eingeschnitten und zum jeweiligen Arretierloch (12) hin abgebogen ist.

12. Kontaktelement nach einem oder mehreren der Ansprüche 5 bis 11,
**dadurch gekennzeichnet,**
daß die Deckenwandung (18) der Überfederarmbasis (17) sich parallel zur Längsrichtung der Kontakthülse (1) erstreckende Stoßkanten (25) aufweist, die an der Hinterkante der Überfederarmbasis (17) beginnend in der Quermitte der Wandung (18) verlaufen, in etwa der Längsmitte der Basis (17) ein Stück schräg zur Biegekante der Überfederarmbasis (17) hin gehen und im vorderen Endbereich (26) parallel zur Biegekante in der Vorderkante (13) neben dem Überfederarm (22) auslaufen.

13. Kontaktelement nach Anspruch 12,
**dadurch gekennzeichnet,**
daß im Endbereich (26) die eine Kante der Stoßkanten (25) von einem Anschlaglappen (27) untergriffen wird, der in diesem Bereich an der anderen Stoßkante (25) angebunden ist.

14. Kontaktelement nach einem oder mehreren der Ansprüche 7 bis 13,
**dadurch gekennzeichnet,**
daß die Wandungen, z. B. (18,19,19,20), der Außenüberfeder (16a) sich ein Stück über den Findungstrichter (10) hinausgehend erstrecken, wobei die Überfederarme (22) in den Wandungen durch entsprechend U-förmige Freischnitte (31) gebildet sind.

15. Kontaktelement nach Anspruch 14,
**dadurch gekennzeichnet,**
daß die Außenüberfeder (16a) im vorderen Endbereich mit einem quer zur Steckrichtung umlaufenden Kastensteg (32) endet.

16. Kontaktelement nach Anspruch 15,
**dadurch gekennzeichnet,**
daß im Kastensteg (32) die Stoßkanten (25) mit dem hinteren Anfangsbereich der Stoßkanten in der Überfederarmbasis (17) fluchtend verlaufen.

17. Kontaktsteckstift (28) aus einem Blechstanzteil in Kombination mit einer Kontakthülse (1, 30) nach einem oder mehreren der Ansprüche 6 bis 16 mit einem einendig an einem Anschlußbereich (3) für eine elektrische Verbindung und anderendig einem in das Steckloch (15) passenden Steckstift, wobei zur raumformmäßigen Übereinstimmung mit der Kontakthülse (1, 30) für den Paßsitz in einer gleichen Kontaktkammer eines Verbindergehäuses ein im Querschnitt mehreckiges, der Überfederarmbasis (17) raumformmäßig entsprechendes, vorzugsweise identisches Überfederbasisteil auf einem, vorzugsweise der Federarmbasis (7) raumformmäßig entsprechendem Basisteil des Kontaktsteckstifts angeordnet ist.

18. Kontaktsteckstift nach Anspruch 17,
**dadurch gekennzeichnet,**
daß der Anschlußbereich (3) mit dem Anschlußbereich der Kontakthülse (1, 30) raumformmäßig übereinstimmt.

19. Kontaktsteckstift nach Anspruch 17 und/oder 18,
**dadurch gekennzeichnet,**
daß der Steckstift ein Rundsteckstift (29) ist und das Überfederarmbasisteil kastenförmig ausgebildet ist und Wandungen (18,19,19,20) aufweist, an die steckstiftseitig je ein kurzer Abstützlappen (22a) angebunden und schräg zum Rundsteckstift (29) hin abgebogen ist, wobei die freie vordere Endkante der Abstützlappen (22a) auf der Oberfläche des Rundsteckstifts (29) aufliegt.

20. Kontaktsteckstift nach einem oder mehreren der Ansprüche 17 bis 19,
**dadurch gekennzeichnet,**
daß in mindestens einer der Wandungen (18,19,19,20) des Überfederbasisteils (17) eine durch einen U-förmigen Freischnitt gebildete, zum Anschlußbereich (3) weisende, nach außen abgebogene Rastfederzunge (21) angeordnet ist.

21. Kontaktsteckstift nach Anspruch 20,
**dadurch gekennzeichnet,**
daß in den beiden Seitenwandungen (19) je eine Rastfederzunge (21) freigeschnitten ist.

22. Kontaktelement nach einem oder mehreren der Ansprüche 1 bis 21,
**dadurch gekennzeichnet,**
daß die Federarmbasis (7) und die Überfederarmbasis (17) im Querschnitt rechteckig ausgebildet sind, wobei an den Breitseiten der rechteckigen Basen jeweils ein Paar von Federarmen (14a, 14b) bzw. Überfederarmen (22a, 22b) ausgebildet sind.

23. Kontaktelement nach Anspruch 22,
**dadurch gekennzeichnet,**
daß die mit einem zugehörigen Kontaktstift in Eingriff gelangenden Bereiche der Federarme (14a, 14b) ballig bzw. quer zu ihrem Längsverlauf konkav gekrümmt ausgebildet sind.

24. Kontaktelement nach Anspruch 22 oder 23,
**dadurch gekennzeichnet,**
daß für die Federarme (14) ein Aufweitungs- bzw. Überbiegungsschutz in Gestalt eines seitlich von ihren freien Vorderenden angeordneten Anschlagelements (23) an der Außenüberfeder (16a) vorgesehen ist.

25. Kontaktelement nach einem der Ansprüche 22 bis 24,
**dadurch gekennzeichnet,**
daß von der Hinterkante der Wandungen der Außenüberfeder nach hinten sowie seitlich außen über die Querschnittskontur der Außenüberfeder (16) vorspringende Verriegelungsorgane (41) angebunden sind, die zum Eingriff mit Verriegelungsorganen der Kontaktkammerwandung eines Steckverbindergehäuses ausgelegt sind.

26. Kontaktelement nach Anspruch 25,
**dadurch gekennzeichnet,**
daß die Verriegelungsorgane (41) Arme sind, die rechtwinklig lig zur Seite sowie nach hinten gebogen verlaufen.

27. Kontaktelement nach Anspruch 25,
**dadurch gekennzeichnet,**
daß die Verriegelungsorgane (41) als längliche Spreizarme ausgebildet sind, die mit ihren freien Endkanten unter einem flachen Winkel nach außen von der Querschnittskontur der Außenüberfeder (16) vorstehen.

28. Kontaktsteckstift (42, 45) aus einem Blechstanzteil in Kombination mit einem Kontaktelement (40, 50) nach einem oder mehreren der Ansprüche 22 bis 27 mit einem rechteckigen Querschnitt und einer Einführungsspitze am Vorderende, die durch aufeinanderzu gebogene Zugen (44) gebildet ist.

## Claims

1. Electrical contact element comprising a punched sheet-metal part which has at one end a connection region (3) for an electrical connection and at the other end a contact region (2) having a spring arm base (7) which is polygonal in crass-section and has planar walls, spring arms (14) extending in the direction of the insertion hole (15) being attached to the front edges of the walls of the spring arm base (7) remote from the connection region (3) for the purpose of forming a contact sleeve (1) having a polygonal insertion hole (15) which defines contact points, the spring arms (14) converging with one another as far as the insertion hole (15), forming the latter, and at least one spring arm (14) extending freely in the direction of the insertion hole (15) being attached to each front edge of the walls of the spring arm base (7) remote from the connection region (3), and, for the purpose of forming a localization funnel (10) for a contact plug pin, the spring arms (14) being bent from the insertion hole (15) obliquely outwards in the front free end region.

2. Contact element according to Claim 1, characterized in that the contact points lie at the same level in the direction of insertion or lie in a common plane running perpendicular to the longitudinal centre axis of the contact sleeve (1), in the form of contact points which are substantially punctiform or linear.

3. Contact element according to Claim 1, characterized in that the contact points are arranged at least in some cases offset from one another in the direction of insertion.

4. Contact element according to Claim 3, characterized in that at least two of the contact points are arranged on a common line perpendicular to the longitudinal centre axis of the contact sleeve (1).

5. Contact element according to one or more of Claims 1 to 4, characterized in that the spring arm base (7) is constructed to be box-shaped and rectangular in cross-section and has a bottom wall (8), two side walls (9) and a top wall (11), the width of the walls being greater than the width of the spring arms (14) and the spring arms (14) in each case being attached to the wall half-way across it.

6. Contact element according to one or more of Claims 1 to 5, characterized in that an outer overlying spring (16) is seated on the spring arm base (7) of the contact sleeve (1).

7. Contact element according to Claim 6, characterized in that the outer overlying spring (16) has an overlying spring arm base (17) which is seated with form fit on the spring arm base (7) and has planar walls, at least one overlying spring arm (22) being attached in each case to the front edge (13) of the walls, the overlying spring arms (22) extending at a slight spacing above the spring arms (14) and being borne on the respective spring arm (14) by means of their front edge region (23) just before the insertion hole (15).

8. Contact element according to Claim 6 and/or 7, characterized in that the overlying spring arm base (17) clasps around the spring arm base (7) such that the spring arm base (7) is prevented from widening.

9. Contact element according to one or more of Claims 6 to 8, characterized in that the outer overlying spring (16) has, in at least one wall of the overlying spring arm base (17), an outwardly bent latching spring tongue (21) which is formed by a U-shaped cutout and points in the direction of the connection region (3).

10. Contact element according to Claim 9, characterized by a box-shaped overlying spring arm base (17) which is rectangular in cross-section and has a top wall (18), two side walls (19) and a bottom wall (20), in each case a latching spring tongue (21) being arranged in the two side walls (19).

11. Contact element according to one or more of Claims 5 to 10, in particular Claim 8, characterized in that a blocking hole (12) is punched out of the bottom and top walls (8, 11) in the longitudinal centre of the spring arm base (7) and in the region of each longitudinal bend line of the spring arm base (7), and in that in each case a blocking tab (24) which is cut in a U shape and whereof the width corresponds to the width of a hole (12), is cut out of the bottom and top walls (20, 18) in the region of the blocking holes (12), starting from the corresponding longitudinal bend line of the overlying spring arm base (17), and is bent towards the respective blocking hole (12).

12. Contact element according to one or more of Claims 5 to 11, characterized in that the top wall (18) of the overlying spring arm base (17) has abutting edges (25) which extend parallel to the longitudinal direction of the contact sleeve (1) and run, starting at the rear edge of the overlying spring arm base (17), along the transverse centre of the wall (18), at approximately the longitudinal centre of the base (17) run for a while obliquely towards the bend edge of the overlying spring arm base (17), and end in the front end region (26) parallel to the bend edge in the front edge (13) next to the overlying spring arm (22).

13. Contact element according-to Claim 12, characterized in that in the end region (26) a stop tab (27) grips under the one edge of the abutting edges (25) and is attached in this region to the other abutting edge (25).

14. Contact element according to one or more of Claims 7 to 13, characterized in that the walls, e.g. (18, 19, 19, 20), of the outer overlying spring (16a) extend a small distance beyond the localization funnel (10), the overlying spring arms (22) being formed in the walls by correspondingly U-shaped cutouts (31).

15. Contact element according to Claim 14, characterized in that the outer overlying spring (16a) ends in the front end region in a box-type web (32) running around transversely with respect to the direction of insertion.

16. Contact element according to Claim 15, characterized in that in the box-type web (32) the abutting edges (25) run flush with the rear starting region of the abutting edges in the overlying spring arm base (17).

17. Contact plug pin (28) comprising a punched sheet-metal part in combination with a contact sleeve (1, 30) according to one or more of Claims 6 to 16, having at one end a plug pin at a connection region (3) for an electrical connection and at the other end a plug pin fitting into the insertion hole (15), for the purpose of corresponding spatially to the contact sleeve (1, 30) for a fitting seating in a similar contact chamber of a connector housing an overlying spring base part which is polygonal in cross-section, corresponds spatially to the overlying spring arm base (17) and is preferably identical being arranged on a base part of the contact plug pin, this base part preferably corresponding spatially to the spring arm base (7).

18. Contact plug pin according to Claim 17, characterized in that the connection region (3) corresponds spatially to the connection region of the contact sleeve (1, 30).

19. Contact plug pin according to Claim 17 and/or 18, characterized in that the plug pin is a round plug pin (29) and the overlying spring arm base part is constructed in the shape of a box and has walls (18, 19, 19, 20) to each of which a short supporting tab (22a) is attached on the plug pin side and is bent obliquely towards the round plug pin (29), the free front end edge of the supporting tabs (22a) lying on the surface of the round plug pin (29).

20. Contact plug pin according to one or more of Claims 17 to 19, characterized in that an outwardly bent latching spring tongue (21) formed by a U-shaped cutout and pointing towards the connection region (3) is arranged in at least one of the walls (18, 19, 19, 20) of the overlying spring base part (17).

21. Contact plug pin according to Claim 20, characterized in that a latching spring tongue (21) is cut out of each of the two side walls (19).

22. Contact element according to one or more of Claims 1 to 21, characterized in that the spring arm base (7) and the overlying spring arm base (17) are constructed to be rectangular in cross-section, in each case a pair of spring arms (14a, 14b) or overlying spring arms (22a, 22b) being constructed on the broad sides of the rectangular bases.

23. Contact element according to Claim 22, characterized in that the regions of the spring arms (14a, 14b) coming into engagement with an associated contact pin are constructed to be rounded or curved concavely transversely to their longitudinal extent.

24. Contact element according to Claim 22 or 23, characterized in that for the spring arms (14) a widening or overflexing prevention means is provided in the form of a stop element (23) arranged laterally from its free front ends on the outer overlying spring (16a).

25. Contact element according to one of Claims 22 to 24, characterized in that locking members (41) are attached projecting backwards from the rear edge of the walls of the outer overlying spring and laterally outwards beyond the cross-sectional contour of the outer overlying spring (16), and are designed for engagement with locking members of the contact chamber wall of a plug connector housing.

26. Contact element according to Claim 25, characterized in that the locking members (41) are arms which run at a right angle to the side and bent to the rear.

27. Contact element according to Claim 25, characterized in that the locking members (41) are constructed as elongate spreading arms which project by means of their free end edges at a shallow angle outwards from the cross-sectional contour of the outer overlying spring (16).

28. Contact plug pin (42, 45), comprising a punched sheet-metal part, in combination with a contact element (40, 50) according to one or more of Claims 22 to 27, having a rectangular cross-section and an introduction tip at the front end, which is formed by tongues (44) bent towards one another.

## Revendications

1. Elément de contact électrique constitué à partir d'une pièce de tôle découpée, qui présente à une extrémité une zone de raccordement (3) pour une connexion électrique, et à une autre extrémité une zone de contact (2) avec une base (7) de bras élastiques ayant une section polygonale et présentant des parois planes, des bras élastiques (14) s'étendant en direction de l'orifice d'enfichage (15) étant relié aux arêtes avant des parois de la base (7) de bras élastiques s'écartant de la zone de raccordement (3) pour former une douille de contact (1) avec un orifice d'enfichage polygonal (15) définissant des aires de contact, les bras élastiques (14) convergeant jusqu'à l'orifice d'enfichage (15) en formant ce dernier, à chaque arête avant des parois de la base (7) de bras élastique s'écartant de la zone de raccordement (3) étant relié au moins un bras élastique (14) s'étendant en direction de l'orifice d'enfichage (15), et les bras élastiques (14) à partir de l'orifice d'enfichage (15) étant recourbés vers l'exterieur de façon oblique dans la zone d'extrémité libre avant pour former un entonnoir d'alignement pour une fiche de contact.

2. Elément de contact selon la revendication 1, caractérisé en ce que les aires de contact sont situées à la même hauteur dans la direction d'enfichage, ou sont situées dans un plan commun perpendiculaire à l'axe longitudinal médian de la douille de contact (1) sous la forme d'aires de contact sensiblement en forme de points ou de lignes.

3. Elément de contact selon la revendication 1, caractérisé en ce que les aires de contact sont disposées au moins partiellement décalées dans la direction d'enfichage.

4. Elément de contact selon la revendication 3, caractérisé en ce qu'au moins deux des aires de contact sont disposées sur une perpendiculaire commune sur l'axe longitidinal médian de la douille de contact (1).

5. Elément de contact selon une ou plusieurs des revendications 1 à 4, caractérisé en ce que les bases (7) de bras élastiques sont réalisées en forme de boîtier avec une section rectangulaire et présentant une paroi de fond (8), deux parois latérales (9) et une paroi supérieure (11), la largeur des parois étant supérieure à la largeur des bras élastiques (14) et les bras élastiques (14) étant respectivement reliés transversalement au milieu des parois.

6. Elément de contact selon une ou plusieurs des revendications 1 à 5, caractérisé en ce qu'un élément élastique de recouvrement externe (16) est placé sur la base (7) de bras élastique de la douille de contact (1).

7. Elément de contact selon la revendication 6, caractérisé en ce que l'élément élastique de recouvrement externe (16) présente une base de bras élastique de recouvrement (17) ayant des parois planes, placée de manière adaptée sur la base (7) du bras élastique, au moins un bras élastique de recouvrement (22) étant respectivement relié à l'arête avant (13) des parois, les bras élastiques de recouvrement (22) s'étendant avec un faible écart au-dessus des bras élastiques (14) et reposant avec leur zone d'arête avant (23) juste avant l'orifice d'enfichage (15) sur le bras élastique correspondant (14).

8. Elément de contact selon la revendication 6 et/ou la revendication 7, caractérisé en ce que la base (17) de bras élastiques de recouvrement enserre la base (7) de bras élastiques de sorte qu'un élargissement de la base (7) de bras élastiques est empêché.

9. Elément de contact selon une ou plusieurs des revendications 6 à 8, caractérisé en ce que l'élément élastique de recouvrement externe (16) présente, dans au moins une paroi de la base (17) de bras élastiques de recouvrement, une lame élastique de cran d'arrêt (21) recourbée vers l'extérieur dirigée dans la direction de la zone de raccordement (3) et formé par un outil de découpage non guidé en forme de U.

10. Elément de contact selon la revendication 9, caractérisé par une base (17) de bras élastiques de recouvrement en forme de boîtier de section rectangulaire ayant une paroi supérieure (18), deux parois latérales (19) et une paroi de fond (20), une lame élastique de cran d'arret (21) étant ménagée dans chacune des deux parois latérales (19).

11. Elément de contact selon une ou plusieurs des revendications 5 à 10, en particulier selon la revendication 8, caractérisé en ce qu'un orifice d'arrêt (12) est poinçonné dans la zone de chaque arête de pliage longitudinal de la base (7) de bras élastiques au milieu de la longueur de la base (7) de bras élastique dans les parois de fond et supérieure (8, 11), et en ce que, dans la zone des orifices d'arrêt (12), à partir des arêtes de pliage longitudinal correspondantes de la base (17) de bras élastiques de recouvrement, est découpée respectivement, dans les parois de fond et supérieure (20, 18), une patte d'arrêt (24) découpée en forme de U de largeur correspondante à la largeur d'un orifice (12) et recourbée vers l'orifice d'arrêt (12) correspondant.

12. Elément de contact selon une ou plusieurs des revendications 5 à 11, caractérisé en ce que la paroi supérieure (18) de la base (17) de bras élastiques de recouvrement présente des bords (25) s'étendant parallèlement à la direction longitudinale de la douille de contact (1), lesdits bords (25) s'étendant à partir de l'arête arrière de la base (17) de bras élastiques de recouvrement transversalement au milieu de la paroi (18), se dirigeant ensuite environ au milieu de la longueur de la base (17) sur une partie de façon penchée par rapport à l'arête de pliage de la base (17) de bras élastiques de recouvrement et débouchant dans la zone d'extrémité avant (26) parallèlement à l'arête de pliage, sur l'arête avant (13) à côté du bras élastique de recouvrement (22).

13. Elément de contact selon la revendication 12, caractérisé en ce que, dans la zone d'extrémité (26), l'un des bords (25) est saisi par dessous par une patte de butée (27), qui est reliée dans cette zone à l'autre bord (25).

14. Elément de contact selon une ou plusieurs des revendications 7 à 13 caractérisé en ce que les parois, par exemple (18, 19, 19, 20) de l'élément élastique de recouvrement externe (16a) s'étendent sur une partie au-delà de l'entonnoir d'alignement (10), les bras élastiques de recouvrement (22) étant formés dans les parois par des découpes non guidées correspondantes (31) en forme de U.

15. Elément de contact selon la revendication 14, caractérisé en ce que l'élément élastique de recouvrement externe (16a) se termine dans la zone d'extrémité avant par une barrette de boîtier (32) s'étendant autour transversalement à la direction d'enfichage.

16. Elément de contact selon la revendications 15, caractérisé en ce que, dans la barrette de boîtier (32), les bords (25), s'étendent de façon affleurante avec la zone de début arrière des bords dans la base (17) de bras élastique de recouvrement.

17. Fiche de contact (28) constituée à partir d'une pièce de tôle découpée en combinaison avec une douille de contact (1, 30) selon l'une ou plusieurs des revendications 6 à 16, avec une fiche adaptée à une extrémité dans une zone de raccordement (3) pour réaliser une connexion électrique et étant à l'autre extrémité adaptée à l'orifice d'enfichage (15), une pièce de base de l'élément élastique de recouvrement de section polygonale, correspondant en forme à la base (17) de bras élastiques de recouvrement et lui étant de préférence identique, étant disposée sur une pièce de base de la fiche de contact, correspondant de préférence en forme à la base (7) de bras élastique, pour correspondre en forme à la douille de contact (1, 30) pour l'ajustage fin dans une même alvéole de contact d'un logement de connexion.

18. Fiche de contact selon la revendication 17, caractérisée en ce que la zone de raccordement (3) correspond en forme à la zone de raccordement de la douille de contact (1, 30).

19. Fiche de contact selon la revendication 17 et/ou la revendication 18, caractérisée en ce que la fiche est une fiche coaxiale (29) et en ce que la pièce de base de bras élastique de recouvrement est réalisée en forme de boîtier et présente des parois (18, 19, 19, 20), auxquelles est respectivement fixée du côté de la fiche, une courte patte d'appui (22a) qui est recourbée de façon oblique vers la fiche coaxiale (29), l'arête d'extrémité avant libre des pattes d'appui (22a) reposant sur la surface supérieure de la fiche coaxiale (29).

20. Fiche de contact selon une ou plusieurs des revendications 17 à 19, caractérisée en ce que, dans au moins une des parois (18, 19, 19, 20) de la pièce (17) de base de l'élément élastique de recouvrement, est réalisée une lame élastique de cran d'arrêt (21) recourbée vers l'extérieur, dirigée vers la zone de raccordement (3) et formée par une découpe non guidée en forme de U.

21. Fiche de contact selon la revendication 20, caractérisée en ce qu'une lame élastique de cran d'arrêt (21) est découpée dans chacune des deux parois latérales (19).

22. Elément de contact selon une ou plusieurs des revendications 1 à 21, caractérisé en ce que la base (7) de bras élastique et la base (17) de bras élastique de recouvrement sont réalisées avec une section rectangulaire, une paire de bras élastiques (14a, 14b), respectivement de bras élastiques de recouvrement (22a, 22b) étant formée sur chacun des côtés larges des bases rectangulaires.

23. Elément de contact selon la revendication 22, caractérisé en ce que les zones de bras élastiques (14a, 14b) s'étendant en prise avec une fiche de contact correspondante sont formées recourbées de manière convexe, respectivement concave transversalement par rapport à sa direction longitudinale.

24. Elément de contact selon la revendication 22 ou la revendication 23, caractérisé en ce qu'une protection contre l'élargissement, respectivement une protection de recouvrement contre le pliage, est prévue sur l'élément élastique (14) de recouvrement externe (16a) sous la forme d'un élément de butée (23) ménagée latéralement à ses extrémités avant libres.

25. Elément de contact selon l'une des revendications 22 à 24, caractérisé en ce que des organes de verrouillage (41) saillants sont fixés à partir de l'arête arrière des parois de l'élément élastique de recouvrement externe vers l'arrière ainsi que latéralement vers l'extérieur sur le contour de la section transversale de l'élément élastique de recouvrement externe (16), lesdits organes de verrouillage (41) étant dimensionnés pour se mettre en prise avec des organes de verrouillage des parois de l'alvéole de contact d'un logement de connexion à fiches.

26. Elément de contact selon la revendication 25, caractérisé en ce que les organes de verrouillage (41) sont des bras qui s'étendent perpendiculairement au côté ainsi que recourbés vers l'arrière.

27. Elément de contact selon la revendication 25, caractérisé en ce que les organes de verrouillage (41) se présentent sous la forme de bras d'écartement allongés qui font saillie, avec leurs arêtes d'extrémités libres, avec un angle plat vers l'extérieur du contour de section transversale de l'élément élastique de recouvrement externe (16).

28. Fiche de contact (42, 45) réalisée à partir d'une pièce de tôle découpée en combinaison avec un élément de contact (40, 50) selon une ou plusieurs des revendications 22 à 27, présentant une section transversale rectangulaire et une pointe d'introduction à l'extrémité avant, qui est formée par des languettes (44) recourbées l'une vers l'autre.
